# FASCICULE DE BREVET EUROPEEN

(11) **EP 3 304 648 B1**
(45) Date de publication et mention de la délivrance du brevet: **29.05.2019**
(21) Numéro de dépôt: 16733160.2
(22) Date de dépôt: 01.06.2016
(51) Int. Cl.: H01R 4/2437, H01R 4/64, H01R 4/36, H01R 4/48

(54) **CLIP METALLIQUE DE CONNEXION ELECTRIQUE D'UN FIL CONDUCTEUR A UN ELEMENT METALLIQUE**
METALLKLAMMER ZUR ELEKTRISCHEN VERBINDUNG EINES LEITFÄHIGEN DRAHTS MIT EINEM METALLELEMENT
METAL CLIP FOR ELECTRICALLY CONNECTING A CONDUCTIVE WIRE TO A METAL ELEMENT

(30) Priorité: 01.06.2015 FR 1554952
(43) Date de publication de la demande: 11.04.2018
(73) Titulaire: A. RAYMOND et Cie, 38000 Grenoble (FR)
(72) Inventeur: BERNARD, Nicolas, 38000 Grenoble (FR); PHILIPP, Norman, 79540 Lörrach (DE)
(74) Mandataire: IP Trust
(86) Numéro de dépôt international: PCT/FR2016/051303
(87) Numéro de publication internationale: WO 2016/193615

(56) Documents cités:
- EP-A1- 0 504 469
- CA-A- 1 026 836
- FR-A1- 2 694 141
- US-A- 5 451 167
- US-A- 5 928 006
- US-A1- 2011 151 703
- US-A1- 2014 220 834

## Description

### DOMAINE DE L'INVENTION

L'invention concerne un clip métallique de connexion électrique d'un fil conducteur à un élément métallique plan.

### ARRIERE PLAN TECHNOLOGIQUE DE L'INVENTION

On connaît de FR 2 694 141 un clip de mise à la terre formée d'une plaque métallique monobloc courbée en S de manière à définir deux fentes élastiquement déformables orientées à l'opposé l'une de l'autre et séparées par une paroi. Une fente est destinée à être engagée sur un support métallique plan, l'autre à recevoir le fil de terre. Pour éviter l'opération de dénudage, les parois de ce clip de mise à la terre comporte des découpes pliées vers l'intérieur de chaque fente afin d'y faire saillie et de former des couteaux aptes à couper la gaine isolante du fil de terre sur une profondeur adéquate pour garantir le contact électrique entre le fil de terre et le clip de mise à la terre.

L'orientation des fentes et des couteaux nécessite de faire glisser un segment du fil de terre en translation dans la fente pour couper la gaine isolante et former le contact électrique. Cette opération n'est pas aisée à réaliser manuellement, en particulier lorsque l'espace libre autour du clip et du support métallique plan est restreint ou confiné.

Une fois le clip de mise à la terre installé avec le fil de terre sur le support métallique, le fil de terre est maintenu et orienté dans un plan sensiblement parallèle au support métallique et selon la direction longitudinale du clip. Il est essentiellement maintenu par la déformation élastique de la fente dans lequel il est inséré. Le fil de terre n'est ainsi pas sécurisé de manière fiable sur le clip de mise à la terre duquel il peut se désolidariser aisément, par glissement.

Le document EP2528166 divulgue un autre clip métallique connu de connexion électrique, dans lequel le fil conducteur est maintenu dans une direction perpendiculaire au plan défini par le support. Il permet en une seule opération d'engager le clip sur le support et, dans le même temps, former le contact électrique avec le fil conducteur. Cette caractéristique n'est pas toujours avantageuse et il serait parfois préférable de pouvoir réaliser ces deux étapes de manière indépendante. Le document FR 2 694 141 décrit les caractéristiques du préambule de la revendication 1.

### OBJET DE L'INVENTION

Un but de l'invention est donc de proposer un clip métallique de connexion électrique permettant de solidariser de manière fiable et aisée un fil conducteur.

### BREVE DESCRIPTION DE L'INVENTION

En vue de la réalisation de ce but, l'objet de l'invention propose un clip métallique de connexion électrique d'un fil conducteur à un élément métallique plan, selon la revendication 1, le clip métallique présentant une section transversale en S et étant formé de trois ailes, une première aile et une deuxième aile définissant un premier logement longitudinal pour permettre la fixation du clip métallique à un bord de l'élément métallique plan, la deuxième aile et la troisième aile définissant un second logement longitudinal. Selon l'invention le second logement est muni de moyens de connexion pour recevoir l'extrémité du fil conducteur et pour maintenir un contact électrique entre le fil conducteur et le clip métallique.

D'autres caractéristiques avantageuses et non limitatives de l'invention, prises seules ou en combinaison sont décrites dans les revendications dépendantes.

### BREVE DESCRIPTION DES DESSINS

L'invention sera mieux comprise à la lumière de la description qui suit des modes de réalisation particuliers et non limitatifs de l'invention en référence aux figures ci-jointes parmi lesquelles :
- les figures 1a, 2a, 3a et 4a représentent quatre modes de réalisation de l'invention ;
- les figures 1b à le illustrent l'utilisation du clip métallique 1 de connexion électrique du premier mode de réalisation ;
- les figures 2b à 2e illustrent l'utilisation du clip métallique 1 de connexion électrique du deuxième mode de réalisation ;
- les figures 3b à 3e illustrent l'utilisation du clip métallique 1 de connexion électrique du troisième mode de réalisation ;
- les figures 4b à 4e illustrent l'utilisation du clip métallique 1 de connexion électrique du quatrième mode de réalisation ;

### DESCRIPTION DETAILLEE DE L'INVENTION

Par souci de simplification de la description à venir, les mêmes références sont utilisées pour des éléments identiques ou assurant la même fonction dans les différents modes de réalisation de l'invention.

Un clip métallique 1 de connexion électrique conforme à l'invention, comme cela est apparent sur chacun des modes de réalisation représentés sur les figures 1a, 2a, 3a, et 4a, est constitué d'une plaque métallique courbée en S et présentant donc une section transversale en S. On désigne par le terme « aile » chacune des trois portions essentiellement planes de la plaque métallique définissant cette forme en S.

Par souci de clarté, on a représenté sur la figure 1a, l'axe ou la direction longitudinale, marqué L, et l'axe ou la direction transversale, marqué T. Ces définitions s'appliquent bien entendu à toutes les autres figures annexées.

Une première aile 2a et une deuxième aile 2b, solidaires au niveau d'une première zone courbée qui les positionne en vis-à-vis, définissent un premier logement longitudinal 3a. Ce logement est destiné à être engagé sur un bord d'un élément métallique plan auquel on souhaite connecter électriquement un fil conducteur. À cet effet, la distance séparant la première aile 2a et la deuxième aile 2b, définie par les dimensions de la première zone courbée, est choisie pour sensiblement correspondre à l'épaisseur de l'élément métallique plan.

La déformation élastique de la première zone courbée assure le maintien du clip métallique 1 sur l'élément métallique plan et leur mise en contact électrique. Pour améliorer ce contact électrique, on peut prévoir de former sur la première aile 2a et/ou sur la deuxième aile 2b une découpe ou une pluralité de découpes permettant de délimiter un ou plusieurs ergots élastiques 4 orientés vers l'intérieur du premier logement 3a. La force d'appui exercé par l'ergot élastique 4 contribue à maintenir fermement le clip métallique sur l'élément métallique plan. La faible pénétration de l'extrémité de cet ergot élastique 4 dans l'élément métallique par effet de griffure lors de son engagement favorise le contact électrique.

Préférentiellement, une découpe est réalisée sur chacun des deux bords latéraux de la première aile 2a et de la deuxième aile 2b, afin de délimiter quatre ergots élastiques 4, les ergots 4 de la première aile 2a étant placés en vis-à-vis des ergots 4 de la deuxième aile 2b.

La deuxième aile 2b est solidaire d'une troisième aile 2c, par l'intermédiaire d'une seconde zone courbée positionnant ces deux ailes 2b, 2c en vis-à-vis, et définissant ainsi un second logement longitudinal 3b.

Selon l'invention, ce second logement 3b est muni de moyens de connexion pour recevoir l'extrémité d'un fil conducteur que l'on désire raccorder électriquement à l'élément métallique plan. Ces moyens sont configurés pour recevoir l'extrémité du fil conducteur et assurer le maintien du contact électrique entre le fil conducteur et le clip métallique 1.

La solution proposée par l'invention est avantageuse pour deux raisons. En premier lieu, il est plus aisé, au cours d'une opération de connexion réalisée manuellement, d'amener l'extrémité du fil conducteur, en le déplaçant selon son axe principal, dans les moyens de connexion, que de faire glisser une section de ce fil en translation dans un logement, et selon une direction perpendiculaire à l'axe principal du fil, comme cela est le cas dans le premier document de l'état de la technique présenté en préambule. En second lieu, l'invention permet de dissocier l'engagement du premier logement 3a du clip métallique 1 sur l'élément métallique plan du raccordement électrique du fil conducteur aux moyens de connexion. Cette caractéristique peut constituer un avantage lorsque l'espace libre autour du clip et de l'élément métallique plan est restreint ou confiné.

Préférentiellement, les moyens de connexion sont agencés pour recevoir et maintenir l'extrémité du fil conducteur lorsque celui-ci est orienté, vis à vis du clip métallique 1, selon une direction présentant une composante transversale. Ainsi, il pourra s'agir d'une direction présentant un angle de +/-60° vis-à-vis de la direction transversale du clip, et de préférence un angle de +/- 30° vis à vis de cette direction.

Avantageusement, l'extrémité du fil conducteur est introduite dans les moyens de connexion selon un sens allant de l'ouverture vers le fond du second logement 3b.

La figure 1 présente un premier mode de réalisation de l'invention selon lequel les moyens de connexion comprennent :
- un ergot de pincement 5 formé par découpe dans la troisième aile 2c, et orientée vers l'intérieur du second logement 3b, et
- une ouverture guidée 6 formée dans la troisième aile 2c permettant d'introduire l'extrémité du fil conducteur dans le second logement 3b et de le bloquer entre l'ergot de pincement 5 et la deuxième aile 2b.

Comme cela est représenté sur la figure 1a, l'ergot de pincement 5 et l'ouverture guidée 6 sont agencés sur la troisième aile 2c pour permettre l'introduction du fil conducteur en direction du fond du second logement 3b. Toutefois, il est possible d'agencer ces deux éléments pour permettre l'introduction du fil conducteur en sens inverse.

Le fond du logement 3b peut être pourvu d'une ouverture de dégagement 7 permettant au fil conducteur de dépasser du clip métallique 1 et permettant son éventuelle extraction ultérieure.

Les figures 1b à le illustrent l'utilisation du clip métallique 1 de connexion électrique du premier mode de réalisation. Dans une première étape, le clip métallique 1 est assemblé à l'élément métallique plan en engageant le premier logement 3a sur un bord extérieur de celui-ci. L'engagement du clip peut être réalisé manuellement ou à l'aide d'un outil, tel qu'un marteau par exemple. Les ergots 4 exercent un effort d'appui sur l'élément métallique plan et, par effet de griffure, leurs extrémités pénètrent dans le matériau de cet élément métallique ce qui contribue à établir le contact électrique.

Dans une seconde étape, représentée sur la figure 1d, l'extrémité dénudée d'un fil conducteur est introduite manuellement dans l'ouverture guidée 6. Cette ouverture est configurée pour guider l'avancement du fil conducteur en direction de l'ergot de pincement 5. L'avancement du fil conducteur conduit au soulèvement de cet ergot permettant la progression de la partie dénudée du fil vers le fond du logement. Lorsque celui-ci est muni d'une ouverture de dégagement 7, le fil conducteur peut poursuivre sa progression, par exemple jusqu'à ce que la gaine isolante vienne en butée de l'ouverture guidée 6 comme cela est représenté sur la figure le.

Une fois positionnée, la partie dénudée du fil conducteur est maintenue en contact électrique avec le clip métallique 1 par effet de pincement de l'ergot 5. La légère pénétration de l'ergot de pincement dans le fil conducteur empêche l'extraction de ce fil conducteur. En conséquence, le désengagement du fil conducteur du clip métallique 1 nécessite de couper ce fil, par exemple l'aide d'une pince coupante, au niveau de l'ouverture guidée 6, afin de permettre l'extraction du segment du fil résiduel à travers l'ouverture dégagement 7.

Ce premier mode de réalisation est avantageux en ce qu'il permet de connecter le fil conducteur à l'élément métallique plan sans nécessiter d'outillage. De plus, le clip métallique 1 selon ce premier mode de réalisation est constitué d'une unique pièce métallique, ce qui rend sa fabrication particulièrement simple.

Les trois autres modes de réalisation de l'invention qui suivent se distinguent du premier mode en ce que les moyens de connexion du clip métallique 1 sont constitués d'une pièce additionelle de fixation du fil conducteur, placée dans le second logement 3b.

Ainsi, selon le second mode de réalisation de l'invention représentée sur la figure 2a, la pièce de fixation du fil conducteur est constituée d'un écrou 9. Les ailes 2a, 2b, 2c sont chacune munie d'une ouverture 8a, 8b, 8c en regard les unes des autres permettant le passage d'une vis 9', et dont seule l'ouverture 8c de l'aile 2c est visible sur la figure 2a.

L'écrou 9 peut être formé d'un alésage cylindrique fileté 9a, configuré pour coopérer avec la vis 9', et d'une collerette d'écrasement 9b.

Pour éviter que l'écrou 9 ne s'échappe par glissement du second logement 3b, l'alésage cylindrique 9a déborde de l'ouverture 8c de la troisième aile 2c.

Une partie au moins des bords libres de la troisième aile 2c est repliée vers l'intérieur du second logement 3b formant ainsi une butée pour la collerette d'écrasement afin de bloquer la rotation de l'écrou 9 lors de la mise en place de la vis 9'.

Les figures 2b à 2e illustrent l'utilisation du clip métallique 1 de connexion électrique du deuxième mode de réalisation. Similairement au premier mode de réalisation, le clip métallique 1 est fixé à l'élément métallique plan. Toutefois, dans ce second mode de réalisation, l'élément métallique plan est muni d'une ouverture de passage d'une vis et le clip 1 monté pour aligner cette ouverture aux ouvertures 8a, 8b, 8c.

Dans une seconde étape, représentée sur la figure 2d, la vis 9" est insérée dans le clip métallique 1 ce qui conduit à dégager un espace libre dans le second logement 3b entre l'écrou 9 et la deuxième aile 2b. La vis peut être partiellement vissée sur l'écrou 9. L'extrémité dénudée du fil conducteur peut alors être introduite dans l'espace libre du second logement 3b.

Dans une dernière étape représentée sur la figure 2e, le vissage complet de la vis 9' conduit à faire progresser l'écrou 9 en direction de la deuxième aile 2b pour écraser le fil entre l'écrou 9 (et notamment contre la collerette d'écrasement 9b) et la deuxième aile 2b du clip métallique 1.

Ce deuxième mode de réalisation est avantageux en ce qu'il permet de facilement déconnecter le fil conducteur du clip métallique 1 par simple dévissage de la vis 9'.

Les deux autres modes de réalisation de l'invention qui vont être présentés se distinguent des modes précédents, en ce qu'ils peuvent permettre la mise en contact électrique d'un fil conducteur sans que celui-ci n'ait été préalablement dénudé. À cet effet, et comme cela est représenté sur les figures 3a et 4a, la pièce de fixation du fil est formée d'une pièce saillante 10 au travers d'une ouverture 8c formée sur la troisième aile 2c.

La pièce saillante 10 est pourvue d'une ouverture latérale 11 pour recevoir l'extrémité du fil conducteur lorsque celui-ci est orienté, vis à vis du clip métallique 1, selon une direction présentant une composante transversale.

La pièce saillante 10 peut être déplacée de sorte à permettre le pincement du fil conducteur entre le contour de l'ouverture 11 et une surface de la troisième aile 2c.

Avantageusement, une partie au moins du contour de l'ouverture latérale 11 de la pièce saillante 10 est affûté pour constituer une lame 12 permettant la découpe de la gaine isolante du fil conducteur et la mise en contact électrique du fil conducteur et du clip métallique 1.

Dans le troisième mode de réalisation de l'invention représentée sur la figure 3a, la pièce saillante présente deux flanc en L 14a, 14b solidaires d'une partie supérieure de la pièce saillante 10 aux niveaux de liaisons élastiquement déformables. Ces deux flancs 14a, 14b sont en appui forcé sur les bords de la découpe formant l'ouverture 8c, ce qui permet de maintenir la pièce saillante 10 en position. La pièce saillante 10 peut être déplacée selon une direction d'enfoncement perpendiculaire au plan défini par la troisième aile 2c, pour la placer dans une position de blocage. De manière optionnelle et avantageuse, le blocage de la pièce saillante 10 peut être améliorée dans cette position de contact électrique par l'intermédiaire de motifs de surface 15, telle que des nervures, formés sur les flancs 14a, 14b de la pièce saillante 10 pour loger les bords saillant de la découpe formant l'ouverture 8c.

Les figures 3b à 3e illustrent l'utilisation du clip métallique 1 de connexion électrique du troisième mode de réalisation.

Similairement au mode précédent, le clip métallique 1 est fixé à l'élément métallique plan, comme représenté sur la figure 3b. Dans une seconde étape, représentée sur la figure 3c et 3d, l'extrémité du fil conducteur, qui peut être ou non dénudée, est introduite dans l'ouverture 11 de la pièce saillante 10.

Dans une dernière étape, représentée sur la figure 3e, la pièce saillante 10 est déplacée selon la direction d'enfoncement, manuellement ou à l'aide d'un outil tel qu'un tournevis ou un marteau, et placée en position de blocage par l'intermédiaire de l'appui élastique des flancs 14a, 14b sur les bords de la découpe formant l'ouverture 8c, et éventuellement par le logement des bords saillant de la découpe formant l'ouverture 8a dans les motifs 15 formés sur les flancs 14a, 14b.

Au cours de ce déplacement, la lame 12 découpe la gaine isolante du fil conducteur et entre en contact électrique avec ce fil.

Le quatrième mode de réalisation de l'invention, représentée sur la figure 4a, forme une variante au troisième mode de réalisation qui vient d'être présenté.

Dans ce quatrième de réalisation, la pièce saillante 10 présente une section circulaire permettant son déplacement en rotation dans le logement 3b. À cet effet, la pièce saillante 10 est munie d'une empreinte sur sa partie supérieure permettant le positionnement d'un tournevis ou d'un outil similaire. Un dispositif de buté 13 permet de limiter la rotation de la pièce saillante entre une position d'insertion du fil et une position de blocage.

L'ouverture latérale 11 est de forme oblongue, en rampe. Sa dimension est suffisante pour recevoir l'extrémité du fil conducteur lorsque celui-ci est orienté, vis à vis du clip métallique 1, selon une direction présentant une composante transversale et lorsque la pièce saillante 10 est orientée dans sa position d'insertion.

Les figures 4b à 4e illustrent l'utilisation du clip métallique 1 de connexion électrique du quatrième mode de réalisation

Similairement au mode précédent, le clip métallique 1 est fixé à l'élément métallique plan, comme représenté sur la figure 4b.

Dans une seconde étape, représentée sur la figure 4c et 4d, la partie saillante 10 est avantageusement orientée dans une position d'insertion permettant d'amener l'extrémité du fil conducteur au clip métallique 1 et de le placer dans l'ouverture latérale 11 oblongue en rampe.

Dans une dernière étape représentée sur la figure 4e, la pièce saillante 10 est entraînée en rotation par l'intermédiaire d'un outil, pour la placer en position de blocage. Cette rotation provoque la coupe de la gaine isolante par l'intermédiaire de la lame 12 formée sur la rampe de l'ouverture latérale 11, et la mise en contact électrique du fil conducteur avec le clip métallique 1.

Le clip métallique 1 de fixation est facilement réalisable à partir d'une feuille ou une plaque plane et mince de métal, par des opérations d'emboutissage, de pliage et/ou de découpe. Le clip, une fois réalisé, peut être soumis à des traitements thermiques pour renforcer ses caractéristiques mécaniques et subir des traitements de surface.

## Revendications

1. Clip métallique (1) de connexion électrique d'un fil conducteur à un élément métallique plan, le clip métallique présentant une section transversale en S et étant formé de trois ailes (2a, 2b, 2c), une première aile (2a) et une deuxième aile (2b) définissant un premier logement longitudinal (3a) pour permettre la fixation du clip métallique à un bord de l'élément métallique plan, la deuxième aile (2b) et la troisième aile (2c) définissant un second logement longitudinal (3b), le second logement (3b) étant muni de moyens de connexion (10) pour recevoir l'extrémité du fil conducteur et pour maintenir un contact électrique entre le fil conducteur et le clip métallique, le clip métallique (1) étant **caractérisé en ce que** les moyens de connexion comprennent une pièce additionnelle de fixation du fil (10) dans le second logement (3b), la pièce additionnelle de fixation du fil étant formée d'une pièce saillante (10) à travers une ouverture (8c) formée sur la troisième aile (2c), la pièce saillante (10) étant pourvue d'une ouverture latérale (11) pour recevoir l'extrémité du fil conducteur, la pièce saillante (10) pouvant être déplacée de sorte à permettre le pincement du fil conducteur entre le contour de l'ouverture de la pièce saillante (10) et une surface de la troisième aile (2c) .

2. Clip métallique (1) selon la revendication précédente dans lequel la première aile (2a) et/ou la seconde aile (2b) est pourvue d'au moins une découpe formant un ergot élastique (4) orienté vers l'intérieure du premier logement (3a) pour améliorer la fixation du clip métallique (1) à l'élément métallique plan et le contact électrique.

3. Clip métallique (1) selon l'une des revendications précédentes dans lequel au moins une partie du contour de l'ouverture latérale (11) de la pièce saillante (10) est formée d'une lame (12) permettant la découpe d'une gaine isolante du fil conducteur et la mise en contact électrique du fil conducteur et du clip métallique (1).

4. Clip métallique selon l'une des revendications précédentes dans lequel la pièce saillante (10) est configurée pour être déplacée suivant une direction d'enfoncement perpendiculaire au plan défini par la troisième aile (2c).

5. Clip métallique (1) selon l'une des revendications 1 à 3 dans lequel la pièce saillante (10) est configurée pour être déplacée en rotation.

## Patentansprüche

1. Metallclip (1) zum elektrischen Anschließen eines Leitungsdrahts an ein ebenes Metallelement, wobei der Metallclip einen s-förmigen Querschnitt aufweist und gebildet wird aus drei Flügeln (2a, 2b, 2c), wobei ein erster Flügel (2a) und ein zweiter Flügel (2b) eine erste längliche Aufnahme (3a) abgrenzen, um die Befestigung des Metallclips an einem Rand des ebenen Metallelements zu ermöglichen, und der zweite Flügel (2b) und der dritte Flügel (2c) eine zweite längliche Aufnahme (3b), wobei die zweite Aufnahme (3b) mit Anschlussmitteln (10) versehen ist, um das Ende des Leitungsdrahts aufzunehmen und zwischen dem Leitungsdraht und dem Metallclip einen elektrischen Kontakt aufrecht zu erhalten, wobei der Metallclip (1) **dadurch gekennzeichnet ist, dass** die Anschlussmittel ein zusätzliches Teil zur Befestigung des Drahts (10) in der zweiten Aufnahme (3b) umfassen, wobei das zusätzliche Befestigungsteil des Drahts gebildet wird aus einem Teil (10), das durch eine auf dem dritten Flügel (2c) gebildete Öffnung (8c) hindurch vorsteht, wobei das vorstehende Teil (10) versehen ist mit einer seitlichen Öffnung (11) zur Aufnahme des Leitungsdrahtendes, wobei das vorstehende Teil (10) so verschoben werden kann, dass der Leitungsdraht zwischen der Umrandung der Öffnung des vorstehende Teils (10) und einer Fläche des dritten Flügels (2c) eingeklemmt werden kann.

2. Metallclip (1) nach dem vorhergehenden Anspruch, in welchem der erste Flügel (2a) und/oder der zweite Flügel (2b) mit zumindest einem Zuschnitt versehen ist, der eine zur Innenseite der ersten Aufnahme (3a) gerichtete federnde Nase (4) bildet, um die Befestigung des Metallclips (1) am ebenen Metallelement und den elektrischen Kontakt zu verbessern.

3. Metallclip (1) nach einem der vorhergehenden Ansprüche, in dem zumindest ein Teil der Umrandung der seitlichen Öffnung (11) des vorstehenden Teils (10) gebildet wird aus einer Klinge (12), die das Schneiden eines Isoliermantels des Leitungsdrahts und die Herstellung eines elektrischen Kontakts zwischen dem Leitungsdraht und dem Metallclip (1) ermöglicht.

4. Metallclip nach einem der vorhergehenden Ansprüche, indem das vorstehende Teil (10) so gestaltet ist, dass es in einer Eindrückrichtung senkrecht zu der vom dritten Flügel (2c) gebildeten Ebene bewegt werden kann.

5. Metallclip (1) nach einem der Ansprüche 1 bis 3, bei dem das vorstehende Teil (10) so gestaltet ist, dass es gedreht werden kann.

## Claims

1. A metal clip (1) for electrically connecting a conductive wire to a planar metal element, the metal clip having an S-shaped cross-section and being composed of three wings (2a, 2b, 2c), a first wing (2a) and a second wing (2b) defining a first longitudinal recess (3a) allowing the metal clip to be attached to an edge of the planar metal element, the second wing (2b) and the third wing (2c) defining a second longitudinal recess (3b), the second recess (3b) being provided with connection means (10) for receiving the end of the conductive wire and for maintaining electrical contact between the conductive wire and the metal clip, with the metal clip (1) being **characterized in that** the connection means comprise an additional part for attaching the wire (10) in the second recess (3b), with the wire attachment additional part being formed by a part (10) projecting through one opening (8c) provided on the third wing (2c), with the projecting part (10) being provided with a side opening (11) for receiving the end of the conductive wire, with the projecting part (10) being able to move so as to enable the clamping of the conductive wire between the periphery of the opening in the projecting part (10) and one surface of the third wing (2c) .

2. A metal clip (1) according to the preceding claim, wherein the first wing (2a) and/or the second wing (2b) is/are provided with at least one cut forming an elastic lug (4) facing the inside of the first recess (3a) to improve the attachment of the metal clip (1) to the planar metal element and the electrical contact.

3. A metal clip (1) according to one of the preceding claims, wherein at least part of the periphery of the side opening (11) of the projecting part (10) is formed with a blade (12) enabling to cut the conductive wire insulating sheath and to create an electrical contact between the conductive wire and the metal clip (1).

4. A metal clip (1) according to one of the preceding claims, wherein the projecting part (10) is so configured as to be moved in a recessing direction perpendicular to the plane defined by the third wing (2c).

5. A metal clip (1) according to one of claims 1 to 3, wherein the projecting part (10) is so configured as to be rotationally moved.
